# EUROPÄISCHE PATENTANMELDUNG

(11) **EP 0 369 290 A2**
(43) Veröffentlichungstag der Anmeldung: **23.05.1990**
(21) Anmeldenummer: 89120568.4
(22) Anmeldetag: 07.11.1989
(51) Int. Cl.: H01C 10/38

(54) **Trägersubstrat für Linearpotentiometer und Verfahren zu seiner Herstellung**

(30) Priorität: 15.11.1988 DE 3838662
(71) Anmelder: HORST SIEDLE KG, D-78120 Furtwangen (DE)
(72) Erfinder: Halder, Ernst, D-7302 Ostfildern 1 (DE); Herlinger, Peter, D-7300 Esslingen-Neckarhalde (DE)
(74) Vertreter: Otte, Peter, Dipl.-Ing.

(57) **Zusammenfassung**

Verfahren zur Herstellung eines Trägersubstrats (10) bei Linearpotentiometern und nach dem Verfahren hergestelltes Trägersubstrat (10), auf welchem, vorzugsweise in Form von Leitplastikschichten Kollektorbahn und/oder Widerstandsbahn aufgebracht ist. In das Kunstharzprofil des Trägersubstrats ist unmittelbar bei dessen Herstellung vorzugsweise zusammen mit dieses Profil verstärkenden Glasfaserbündeln mindestens eine versilberte Kupferlitze (12) so eingezogen, daß diese der Zuführung der Potentiometerspannung zum abgewandten Ende der Widerstandsbahn über die Länge des Linearpotis dient, wobei ferner dem Kollektorbahnbereich eine weitere versilberte Kupferlitze (12a) unterlegt sein kann. Die eingelagerten Kupferlitzen bilden einen glatten Übergang zu den angrenzenden Profilteilen.

## Beschreibung

### Stand der Technik

Die Erfindung geht aus von einem Trägersubstrat und einem Verfahren zu seiner Herstellung nach dem Oberbegriff des Anspruches 1 bzw. des Anspruches 15.

Bei einem bekannten Trägersubstrat dieser Art für ein Linearpotentiometer (DE-OS 34 06 366) ist in das aus einem Kunstharz bestehende Profil des Substrats in Längsrichtung ein Kohlefaserbündel eingelagert, welches im einfachsten Anwendungsfall dazu dient, den Spannungsanschluß für die Widerstandsbahn des Linearpotentiometers vom abgewandten, also von dem zum gemeinsamen Kontaktsteckerende entfernten Ende in den Bereich des Kontaktsteckers zurückzuführen, so daß der Anwender nicht gezungen ist, auf entgegengesetzten Seiten des unter Umständen extrem langen (beispielsweise 2 m oder mehr) Linearpotentiometers Spannungsanschlüsse für dieses vorzusehen.

Dabei lagert das Kunstharzprofil, also das Trägersubstrat auf seiner Oberfläche mindestens diese Widerstandsbahn, vorzugsweise parallel zu dieser und vorzugsweise auf der gleichen Seite noch eine Kollektorbahn, die den abgegriffenen Spannungswert dem dritten, d.h. dem Abgriffsanschluß im Kontaktbereich des Linearpotentiometers zuführt.

Eine Ausgestaltung des bekannten Trägersubstrats besteht dann darin, daß zusätzlich zu dem Rückführ-Kohlefaserbündel ein weiteres Kohlefaserbündel auf der die Kollektorbahn tragenden Profiloberfläche angeordnet ist, welches längs dieser Oberfläche kontaktierbar ist und der Kollektorbahnbeschichtung unterliegt, so daß sich hierdurch sozusagen ein ständiger Kurzschluß jedes Kollektorbahnpunktes zum Anschluß- oder Kontaktbereich ergibt und die abgegriffene Spannung ohne evtl. verfälschende, wenn auch nur geringfügige Widerstände im Kollektorbereich erfaßt werden kann.

Problematisch kann allerdings bei der Einlagerung eines Kohlefaserbündels der Umstand sein, daß dieses nicht hinreichend niederohmig ist und aufgrund der "Faserigkeit" der Kohlefasern nicht unter allen Umständen sichergestellt ist, daß aus der Profiloberfläche nicht in Querrichtung oder schräg zu dieser kleine Kohlerfaseransätze herausragen, die im Bereich der Isolierung eines solchen Linearpotentiometers zu Schwierigkeiten führen könnten. Um im übrigen bei der Verwendung von Kohlefasern zur Rückführung des abgewandten Widerstandsbahn-Anschlußendes einen hinreichend niedrigen Widerstand zu erzielen, ist es bei diesem bekannten Linearpo tentiometer erforderlich, eine sich praktisch über den gesamten Profilquerschnitt erstreckende wannenförmige Ausnehmung mit dem Kohlefasermaterial anzufüllen, so daß im Querschnitt gesehen das Profil des Trägersubstrats doch erhebliche Fremdmaterialmengen,verglichen mit dem verwendeten Kunststoff aufweist, die möglicherweise zu einem evtl. auch nur schwachen Durchbiegen oder zu Änderungen im Verhalten des Trägersubstrats auf Temperaturveränderungen führen können.

Der Grundaufbau eines solchen Linearpotentiometers, bei dem Widerstands- und/oder Kollektorbahnschichten auf einem Profilträger angeordnet sind, ist ebenfalls bekannt (US-PS 3 036 284), wobei das längliche Trägersubstrat im Gehäuse des Linearpotentiometers in geeigneter Weise befestigt ist. Die parallelliegenden Widerstands- und Kollektorbahnen werden beim Durchlauf des Abgriffs des Linearpotentiometers gleichzeitig von Schleiferfingern berührt, wodurch sich das von der Widerstandsbahn abgegriffene Potential auf die Kollektorbahn und von dieser nach außen übertragen ist.

Es ist auch bekannt, Widerstandsmaterialien für Präzisionspotentiometer auf der Basis von leitfähigen Partikeln, vorwiegend Ruße (Kohlenstoff) herzustellen, wobei metallisierte Rußgemische in verschiedene Harze als Matrixwerkstoffe eingelagert Werden. Ein auf diese Weise gewonnenes elektrisch leitendes Widerstandsmaterial bildet dann elektrisch leitende Bahnen (Leitplastikbahnen) bei Potentiometern belie biger Art (DD-PS 211 421).

Bekannt ist ferner die doppelseitige Belegung von Trägersubstraten mit Leiterbahnen bei Einstellpotentiometern oder Einstellwiderständen (DE-OS 15 15 625), wobei die auf einen isolierenden Grundkörper aufgedampften, aufgespritzten oder aufgedruckten Widerstands- und Gleitschichten durch einen übergreifenden Kontaktbügel miteinander verbunden sind.

Schließlich ist ein Grundmaterial für Potentiometerplatten bekannt (DE-OS 23 58 004), bei dem eine die Potentiometerplatte bildende, an ihrer Oberfläche entsprechend verlaufende Widerstandsmuster aufweisende Isolierplatte aus Polyamidharz besteht, der mit einem faserförmigen Füllstoff angereichert ist. Dieser Füllstoff besteht entweder aus Asbestfasern oder aus Glasfasern. Die Herstellung erfolgt u.a. durch Extrusion des mit dem Füllstoff versehenen Kunststoffs.

Speziell bei der Herstellung von Linearpotentiometern ergeben sich erhebliche Anforderungen an die Herstellungsgenauigkeit und die noch zulässigen Toleranzen, insbesondere wenn es sich um Präzisionssysteme mit längeren Abmessungen handelt, die beispielsweise für die Stellungsrückmeldung an Maschinen o.dgl. eingesetzt werden. Nicht zuletzt wegen der erheblichen Längserstreckung solcher Präzisionslinearpotentiometer müssen auf unterschiedlichen Materialkombinationen, auf Temperatureinflüsse, auf Durchbiegung der Trägersubstrate u.dgl. zurückgehende Pro bleme überwunden werden.

Im allgemeinen Zusammenhang ist es auch bekannt, die vorzugsweise auf dem gleichen Trägersubstrat angeordneten Kollektorbahnschichten mit Leitsilber zu unterlegen, um den abgegriffenen Potentialwert - dies geschieht im übrigen im wesentlichen stromfrei, also durch Kompensation -, mit einem möglichst niedrigen Widerstandswert an den Abgriffanschluß des Linearpotentiometers zu übertragen.

Der Erfindung liegt die Aufgabe zugrunde, das eingangs genannte Trägersubstrat für ein Linearpotentiometer dahingehend zu verbessern, daß eine wesentlich verbesserte Spannungsrückführung von der abgewandten Seite des Linearpotentiometers zum Kontaktanschlußbereich möglich ist, so daß sonst nicht vermeidbare Restspannungen praktisch zu Null eliminiert sind und wobei ferner Vereinfachungen beim Extrudiervorgang und der Beschichtung sowie der Verbindung mit den Leitplastikaufträgen für Kollektor- und Widerstandsbahnen erzielbar sind.

### Vorteile der Erfindung

Die Erfindung löst diese Aufgabe jeweils mit den kennzeichnenden Merkmalen des Anspruchs 1 bzw. des Anspruchs 15 und hat den Vorteil, daß sich durch die Filaments-Struktur der eingezogenen Kupferlitze sowohl Vereinfachungen beim Herstellungsvorgang aufgrund von deren axialer Dehnbarkeit als auch eine besondere Niederohmigkeit im elektrischen Bereich ergibt, die darauf beruht, daß die vorzugsweise noch versilberte Kupferlitze auch bei langen und längsten Trägersubstraten praktisch einen unmittelbaren Kurzschluß für die hier auftretenden Spannungen bildet, so daß es gelingt, mit den verbleibenden Restspannungen, soweit solche überhaupt noch auftreten, innerhalb der extrem niedrigen Genauigkeitstoleranzen zu verbleiben, die solche Hochpräzisions-Linearpotentiometer als Bewegungsmelder, als Istwertgeber für Regelungszwecke oder für sonstige Anwendungen aufweisen müssen.

Besonders vorteilhaft ist, daß dabei die Kupferlitze im Querschnitt lediglich einen Platz von beispielsweise 1 mm² einnimmt, um hier mit numerischen Werten zu arbeiten, die, wie es sich versteht, die Erfindung natürlich nicht einschränken. Mit anderen Worten bedeutet dies, daß auch bei Einziehen von zwei Kupferlitzen dann auf entgegengesetzten Seiten des Trägersubstratprofils der sich hierdurch ergebende Fremdmaterialanteil nur sehr geringfügig ist und die Grundeigenschaften der das Profil bildenden Harzkomponente praktisch nicht beeinträchtigt.

Dabei besteht die während des Extrudiervorgangs für das Trägersubstrat mit eingezogene Kupferlitze mit Vorteil aus einer extrem hohen Anzahl von feinsten Kupferfäden, die zunächst zu Bündeln von Kupferfäden geordnet sind. Diese einzelnen Bündel werden dann nach Art eines Flechtvorgangs miteinander verbunden, also verflochten oder über- und unter einander verlaufend in eine Längskonfiguration gebracht, die aufgrund der Flechtstruktur, aber auch aufgrund der Eigenschaften der feinsten Kupferdrähte eine ausgeprägte Längsnachgiebigkeit aufweist und im übrigen in beliebige Querschnittsformen gebracht werden kann. Die Grundform der in das Trägersubstrat eingelagerten Kupferlitze stellt eine allgemein bandförmige Struktur dar, wobei im übrigen die einzelnen Kupferfädchen mitihren Bündeln auch parallel angeordnet sein können, soweit dies möglich und handhabbar ist. Bevorzugt ist jedoch die geflochtene Kupferlitzenstruktur in versilberter Ausführung, die bei der Herstellung des Trägersubstrats parallel mit durch die Extrudieröffnung geführt und mit entsprechend hohem Druck in das Substratmaterial vorzugsweise oberflächenbündig verbleibend, eingepreßt wird.

Die Oberflächenbündigkeit ist auf jeden Fall dann erforderlich, wenn die versilberte Kupferlitze durch einen Kollektor-Leitplastikauftrag überlagert wird, wobei dann die Kupferlitze für den unbeeinflußten, also vollkommen restspannungsfreien Abgriff der Spannung von der Kollektorbahn und ihrer Zuführung zu dem Anschlußbereich sorgt.

Vorteilhaft ist dabei, daß eine solche versilberte Kupferlitze im Vergleich zu bisher verwendeten Kohlefaserrovings oder auch Leitersilberschichten kostengünstiger ist und bei wesentlich höherer Leitfähigkeit ebenfalls keine Quereinflüsse auf das Kunstharzmaterial des Trägersubstrats hat, es also weder chemisch noch mechanisch, etwa bei Einwirkung unterschiedlicher Temperaturen u. dgl., beeinflußt.

Das Herstellungsverfahren eines solchen Trägersubstrats läuft so ab, daß zunächst für das Trägersubstrat selbst ein glasfaserverstärktes Kunstharzprofil dadurch erzeugt wird, daß in ein entsprechendes Tränkharz Glasfaserlängen geführt und beispielsweise nach Durchlaufen eines Vorwerkzeugs einem Hauptwerkzeug mit einer formenden Austrittsmündung zugeführt werden, bei welchem dann auch die Zusammenführung mit der versilberten Kupferlitze erfolgt, indem diese beispielsweise von einer Vorratsrolle abgezogen und sofort oder erst nach Passieren eines Vorwerkzeugs und Tränken mit dem gleichen Kunstharz im Hauptwerkzeug mit dem getränkten Glasfaserbündel zusammengeführt und eingezogen wird, wobei der Profilstrang aus der Mündung des Hauptwerkzeugs mit zum Teil erheblichen Kräften abgezogen wird. Es ergibt sich hierdurch eine einwandfreie, lückenlose Einbettung der Kupferlitze in dem Profilquerschnitt des Trägersubstrats, vorzugsweise in flächenbündiger Position, so daß sich ein einstückiges Bauteil für ein Linearpotentiometer ergibt, welches dann sofort weiterbearbeitet, beispielsweise mit den Leitplastikschichten für die Kollektor- und Widerstandsbahn überzogen werden kann.

Durch die in den Unteransprüchen aufgeführten Maßnahmen sind vorteilhafte Verbesserungen und Weiterbildungen möglich. So ist es besonders vorteilhaft, wenn die Kupferlitze versilbert ist, wodurch sich eine zusätzliche erhebliche Reduzierung des elektrischen Widerstandes erzielen läßt, zusammen mit einer günstigeren Beschaffung der Kupferlitzenoberfläche, insbesondere auch zur ergänzenden Kontaktierung einer darüber angeordneten Kollektorleitplastikschicht. Außerdem werden Oxidationsprozesse an den Leitsilberanschlüssen vermieden.

### Zeichnung

Die Zeichnung zeigt in einer perspektivischen schematisierten Darstellung lediglich einen Teilbereich eines Trägersubstrats, herausgezogen aus dem aufnehmenden, als Aluminiumprofil dargestellten Gehäuse des Linearpotentiometers, ohne sonstige Potentiometerbestandteile, die insoweit auch nicht Gegenstand vorliegender Erfindung sind.

### Beschreibung der Ausführungsbeispiele

Der Grundgedanke besteht darin, in das Trägersubstrat bei Linearpotentiometern eine (versilberte) Kupferlitze unmittelbar bei dessen Herstellung vorzugsweise oberflächenbündig einzuziehen und so ein elektrisches Schaltmittel zu gewinnen, welches an dieser Stelle für vielfältige Aufgaben eingesetzt werden kann.

In einer Ausgestaltung wird dann auf ein solches Trägersubstrat die Leitplastikschicht, insbesondere mit identischer Harzbasis wie das Substrat des Trägers unmittelbar aufgebracht, aufgesiebt, aufgesprüht, aufgedampft o. dgl.

In der Zeichnung ist das Trägersubstrat mit 10 bezeichnet; ein abgeschnittenes, die Profilform des Substrats in geeigneten Führungen aufnehmendes Potentiometergehäuse mit 11. Da es hier lediglich auf die Ausbildung des Trägersubstrats als Träger für die Widerstands- und Kollektorbahnen ankommt, braucht auf solche Potentiometerkomponenten nicht eingegangen zu werden, die nicht mit dem Substrat in Wirkverbindung treten, da diese nicht Gegenstand der Erfindung sind.

Das Trägersubstrat 10 ist ein gezogenes Kunststoffprofil oder Kunstharzprofil vorzugsweise mit eingelagerten, verstärkenden Glasfasern, Glasfaserbündeln oder Glasfaserrovings; das Profil wird aus der sich vorzugsweise leicht konisch verengenden Austrittsmündung eines erwärmten Hauptwerkzeugs mit erheblicher Kraft ausgezogen, wobei unmittelbar bei dieser Herstellung mindestens eine mit 12 bezeichnete Kupferlitze (oberflächenbündig) in das Profil des Trägersubstrats mit eingezogen wird.

Bei dieser Kupferlitze, die mindestens einmal im Trägersubstrat angeordnet ist, handelt es sich um eine Bündelung einer extremen Vielzahl feinster Kupferfäden oder -filamente, die jeweils zu kleineren Bündeln zusammengefaßt sind, wobei diese Bündel dann im üblichen Fall miteinander verflochten sind, also eine Art Flechtgewebe bilden. Die einzelnen Bündel verlaufen daher bei der bevorzugten Ausführungsform der Kupferlitze nicht strikt parallel geradlinig und in Längsrichtung zu dem Trägersubstrat, sondern sind zueinander verschränkt, sie weisen leichte Biegungen auf, so daß sich auch in Querrichtung kurze Wegstrecken ergeben, wie dies bei einer Flechtstruktur üblich ist. Dies führt dazu, daß sich bei einer solchen Kupferlitze, wie diese Struktur im folgenden ausschließlich noch bezeichnet wird, auch eine gewisse Längselastizität ergibt. Dabei sind entsprechend dem bevorzugten Ausführungsbeispiel die einzelnen Kupferfädchen versilbert, so daß sich insgesamt eine versilberte Kupferlitze ergibt, die in das Profil des beispielsweise glasfaserverstärkten Kunststoffs beim Extrudieren oder bei dessen Herstellung mit eingezogen wird.

Soweit technisch und manipulierbar beherrschbar, könnte auch eine Kupferlitze ohne Verflechtung vorgesehen sein, bei der also die Bündel und damit auch die einzelnen Kupferfilamente parallel zueinander liegen; auch hier ergibt sich eine gewisse Längselastizität aufgrund der Materialeigenschaften des Kupfers selbst.

Zur Einlagerung der mindestens einen Kupferlitze in das Trägersubstrat kann dabei entsprechend einem ersten Ausführungsbeispiel so vorgegangen werden, daß die versilberte Kupferlitze in einem Vorwerkzeug mit dem gleichen Kunststoff getränkt wird, aus welchem auch das Trägersubstrat besteht und zusammen mit den getränkten Glasfasern durch das Hauptwerkzeug geführt wird.

Es ist aber auch möglich, die Kupferlitze trocken der Ziehmündung des Hauptwerkzeugs zuzuführen, wobei durch die Ausziehkraft im Mündungsbereich die Kupferlitze entsprechend flach und in die Querschnittsprofilform des Trägersubstrats eingedrückt wird, so daß sich auf jeden Fall eine vollkommen flache Oberfläche des Trägersubstrats ergibt, wobei an bestimmten Stellen eben die Kunstharzoberfläche durch die oberflächenbündig eingelagerte Kupferlitze ersetzt ist.

Es versteht sich und liegt daher auch im Rahmen vorliegender Erfindung, daß bei einem bevorzugten Ausführungsbeispiel mindestens eine der Kupferlitzen auch inherhalb des Trägersubstrats angeordnet werden kann, nämlich dann, wenn die Kupferlitze zur Rückführung der Spannung am abgewandten Ende der Widerstandsbahn verwendet wird. Es muß dann lediglich dafür gesorgt werden, daß im Kontaktierungsbereich die versilberte Kupferlitze nach außen tritt und verfügbar ist.

Bevorzugt ist aber die beidseitige, oberflächenbündige Einlagerung jeweils einer Kupferlitze, einmal für die Kontaktierung des abgewandten Endes der Widerstandsbahn und zum anderen als Unterlegung für eine auf der ganzen nach außen freiliegenden Oberfläche der versilberten Kupferlitze aufgebrachten Kollektorschicht. Somit können Kollektorschicht und Widerstandsschicht parallel nebeneinander auf dem Trägersubstrat angeordnet werden, wobei sich auf dieser Seite unterhalb der Kollektorschicht dann eine der miteingezogenen, versilberten Kupferlitzen zur Kontaktierung jedes Kollektorbahnpunktes befindet, während auf der Rückseite oder Unterseite des Trägersubstrats die andere Kupferlitze vorzugsweise ebenfalls oberflächenbündig verläuft, die das abgewandte Ende der Widerstandsbahn kontaktiert und zum gemeinsamen Anschlußkontaktbereich zurückführt.

Die Kupferlitze(n) wird (werden) also bei ihrer Herstellung so in das Trägersubstrat mit eingezogen, daß sie oberflächenbündig abschließen. Die Kupferlitze wird, wenn sie beispielsweise eine im Querschnitt in etwa runde Bündelform hat, durch das Formwerkzeug im Oberflächenbereich flachgedrückt und setzt dann bandförmig im Übergang ohne Absatz und ohne Versetzung glatt verlaufend die Oberfläche und die Profilform des Trägerlängssubstrats fort. Die Kupferlitze ist somit hinsichtlich ihrer elektrischen Eigenschaften auch unmittelbar kontaktierbar. Dabei wird ausschließlich auf die elektrischen Eigenschaften der Kupferlitze abgestellt, wobei gleichzeitig ein neues Erzeugnis mit besonders zuverlässigen Funktionseigenschaften erzielt wird.

Die Verwendung einer Kupferlitze als elektrisches Übertragungs- und Leitungselement ist auch von besonderer Kostengünstigkeit - eine Leitsilberunterschicht ist erheblich teurer und vor allen Dingen auch hochohmiger als die versilberte Kupferlitze.

Das Trägersubstrat 10 der Zeichnung weist zwei Längsbereiche 14 und 15 auf, die der Anordnung der Kollektorbahn und parallel zu dieser der Widerstandsbahn dienen.

Ein bevorzugtes Ausführungsbeispiel vorliegender Erfindung umfaßt daher das Substrat 10, wie in der Zeichnung dargestellt, auf dessen Oberseite auf der einen, in der Zeichnung unteren Hälfte die Leitplastikschicht der Widerstandsbahn kreuzschraffiert aufgebracht und mit 14a bezeichnet ist. Dieser Widerstandsbahn-Leitplastikschicht 14a ist keine Kupferlitze unterlegt.

Auf der oberen Hälfte der Substratoberseite, also im Längsbereich 15 ist dann die Leitplastikschicht für die Kollektorbahn aufgebracht, die aus Gründen der Übersichtlichkeit nicht mit eingezeichnet ist - diese Leitplastikschicht der Kollektorbahn ist durch die versilberte Kupferlitze 12 unterlegt, wie weiter vorne schon erläutert.

In der Darstellung der Zeichnung ist auch die auf der Rückseite oder Unterseite des Substrats 10 angeordnete zweite Kupferlitze 12a erkennbar, die dazu dient, den abgewandten Widerstandsbahn-Potentiometeranschluß mit der zuzuführenden Spannung zu verbinden.

Es ist daher möglich, durch die Einbettung der elek trisch leitenden, besonders niederohmigen versilberten Kupferlitzen 12, 12a das Potentiometer, jedenfalls im Bereich der Substratanschlüsse, leitungs-0 bzw. kabelfrei auszubilden. Hierzu können dann noch niederohmige Kontaktierflächen an den Endbereichen vorgesehen sein, z.B. Leitsilberaufträge.

Für die Kontaktierung des anderen Endes der Leitplastik-Widerstandsbahn mit der Rückführkupferlitze 12a kann so vorgegangen werden, daß in den entsprechenden Bereichen Leitsilberschichten aufgebracht oder unterlegt werden und die elektrische Kontaktverbindung dann durch einen U-förmigen, federnden Bügel, der auf den Endbereich des Substrats so aufgesteckt wird, daß er beidseitig die jeweiligen Kontaktflächen berührt, kabel- bzw. leitungsfrei hergestellt wird. Der Bügel umfaßt dann U-förmig den Endbereich des Substrats nach Art einer Brücke und verbindet so die auf der Ober- bzw. Unterseite angeordneten Kontaktflächen.

Alle in der Beschreibung, den nachfolgenden Ansprüchen und der Zeichnung dargestellten Merkmale können sowohl einzeln als auch in beliebiger Kombination miteinander erfindungswesentlich sein.

## Patentansprüche

1. Längliches Trägersubstrat für Linearpotentiometer in Form eines Kunstharz enthaltenden Profils mit einer Kollektorbahn und gegebenenfalls Widerstandsbahn(en), dadurch gekennzeichnet, daß in das Trägersubstrat mindestens eine Kupferlitze (12, 12a) in Längsrichtung eingelagert ist.

2. Längliches Trägersubstrat nach Anspruch 1, dadurch gekennzeichnet, daß die Kupferlitze versilbert ist.

3. Längliches Trägersubstrat nach Anspruch 1 oder 2, dadurch gekennzeichnet, daß die versilberte Kupferlitze aus einer Vielzahl kleinster Kupferdrähte oder -filamente besteht.

4. Längliches Trägersubstrat nach Anspruch 3, dadurch gekennzeichnet, daß die kleinen Kupferdrähtchen zu Bündeln zusammengefaßt und die Bündel miteinander verflochten sind.

5. Längliches Trägersubstrat nach Anspruch 4, da durch gekennzeichnet, daß die zu Bündeln zusammengefaßten feinen Kupferdrähte parallel in Längsausrichtung zum Trägersubstrat verlaufen.

6. Längliches Trägersubstrat nach einem der Ansprüche 1-5, dadurch gekennzeichnet, daß eine erste Kupferlitze (12a) oberflächenbündig oder von Kunstharzmaterialien des Substrats überdeckt auf der Substratunterseite zum abgewandten Widerstandsbahnanschluß geführt und dort mit diesem elektrisch verbunden ist zur Zuführung der Potentiometerspannung von einem gemeinsamen Anschlußbereich.

7. Längliches Trägersubstrat nach einem der Ansprüche 1-6, dadurch gekennzeichnet, daß eine weitere versilberte Kupferlitze (12) oberflächenbündig im Bereich des Kollektorbahnbereichs angeordnet und die Kollektorbahn-Leitplastikschicht an jedem Punkt elektrisch kontaktierend dieser Schicht unterlegt ist.

8. Längliches Trägersubstrat nach einem der Ansprüche 1-7, dadurch gekennzeichnet, daß auf das Trägersubstrat unmittelbar (eine) Leitplastikschicht(en) zur Beschichtung der Kollektorbahn und gegebenenfalls zur Bildung von mindestens einer Widerstandsbahn mit Schichtstärken insbesondere > 50 µ aufgetragen sind.

9. Längliches Trägersubstrat nach Anspruch 8, dadurch gekennzeichnet, daß das Kunstharz in den Leitplastikschichten identisch ist mit dem Kunstharz des Trägersubstrats.

10. Längliches Trägersubstrat nach einem der Ansprüche 1-9, dadurch gekennzeichnet, daß zur Verstärkung des Trägersubstrats in dieses eingelagerte Glasfaserbündel mit dem gleichen Kunstharz wie die Kupferlitze (12, 12a) getränkt sind.

11. Längliches Trägersubstrat nach einem der Ansprüche 1-10, dadurch gekennzeichnet, daß eine erste Leitplastikschicht auf der Basis des im Trägersubstrat enthaltenen Kunstharzes lediglich zur Bildung der Widerstandsbahn (14a) in einem ersten Längsbereich (14) aufgebracht ist und die Kollektorbahn mit unterlegter versilberter Kupferlitze (12) in einem zweiten parallelen Längsbereich (15) angeordnet ist.

12. Längliches Trägersubstrat nach Anspruch 11, dadurch gekennzeichnet, daß die im zweiten Längsbereich (15) angeordnete Kupferlitze (12) die leitende Unterlage für die über ihr aufgebrachte Kollektor-Leitplastikschicht bildet.

13. Längliches Trägersubstrat nach einem der Ansprüche 1-12, dadurch gekennzeichnet, daß an mindestens einem Endbereich des Trägersubstrats elektrisch leitende, dem Abgriff von Spannungen oder der Zu- und Abführung von Strömen dienende zusätzliche Kontaktflächen gebildet sind, die mit der/den Kupferlitze(n) (12, 12a) und gegebenenfalls angrenzenden Leitplastikschichten elektrisch leitend verbunden sind.

14. Längliches Trägersubstrat nach Anspruch 13, dadurch gekennzeichnet, daß die Kontaktflächen gebildet sind von mindestens teilweise mit der/den Kupferlitze(n) (12, 12a) und gegebenenfalls die Leitplastikschichten überlappend, insbesondere darüberliegend oder darunterliegend angeordneten, hochleitfähigen Schichten, insbesondere Leitsilberschichten.

15. Verfahren zur Herstellung eines Trägersubstrats mit Kollektorbahn und Widerstandsbahn in Form eines länglichen Kunstharzprofils als Bestandteil eines Linearpotentiometers gemäß einem der Ansprüche 1-14 durch Ausziehen des das Trägersubstrat bildenden Profils aus einer Werkzeug-Formöffnung, dadurch gekennzeichnet, daß gleichzeitig mit dem Ausziehen des Trägersubstrats mindestens eine Kupferlitze aus der Werkzeug-Formöffnung mit ausgezogen wird, so daß sich im glatten Übergang ein von der Kupferlitze eingenommener, in Längsrichtung durchlaufender, längs der Oberfläche des Trägersubstrats kontaktierbarer Raum im Trägersubstrat ergibt.

16. Verfahren nach Anspruch 15, dadurch gekennzeichnet, daß zusammen mit der ersten Kupferlitze mindestens eine weitere Kupferlitze miteingezogen wird, wobei die eine Kupferlitze auf der Substratoberseite und die zweite auf der Substratunterseite verläuft.

17. Verfahren nach Anspruch 15 oder 16, dadurch gekennzeichnet, daß die mindestens eine miteingezogene Kupferlitze oberflächenbündig angeordnet ist derart, daß sie längs ihrer Oberfläche von der darüberliegenden Kollektorbahn an jedem Punkt elektrisch kontaktiert ist.

18. Verfahren nach einem der Ansprüche 15-17, dadurch gekennzeichnet, daß die Kupferlitze vor dem Ausziehen aus der Werkzeug-Formöffnung versilbert wird.

19. Verfahren nach einem der Ansprüche 15-18, dadurch gekennzeichnet, daß die mindestens eine Kupferlitze trocken unter Verzicht auf eine vorherige Tränkung der Werkzeug-Formöffnung zugeführt und in das Profil des Trägersubstrats eingezogen wird.

20. Verfahren nach einem der Ansprüche 15-18, dadurch gekennzeichnet, daß die Kupferlitze in einem ersten Werkzeug mit dem Kunstharz des Trägerprofils getränkt und anschließend der Werkzeug-Formöffnung zum Einziehen in das Profil zugeführt wird.
